# EUROPÄISCHE PATENTSCHRIFT

(11) **EP 2 047 766 B1**
(45) Veröffentlichungstag und Bekanntmachung des Hinweises auf die Patenterteilung: **05.08.2015**
(21) Anmeldenummer: 08450154.3
(22) Anmeldetag: 09.10.2008
(51) Int. Cl.: A44C 5/14, G04B 37/14

(54) **Vorrichtung zum Anschluss eines Bandes an einen weiteren Teil**
Device to connect a strap to another part
Dispositif destiné au raccordement d'une bande sur un élément supplémentaire

(30) Priorität: 11.10.2007 AT 16292007
(43) Veröffentlichungstag der Anmeldung: 15.04.2009
(73) Patentinhaber: Hirsch Armbänder GmbH, 9021 Klagenfurt (AT)
(72) Erfinder: Sima, Wolfgang, 9074 Keutschach (AT)
(74) Vertreter: Schwarz & Partner

(56) Entgegenhaltungen:
- EP-A1- 0 089 166
- FR-A1- 2 742 638
- FR-A1- 2 849 355

## Beschreibung

Die Erfindung betrifft eine Vorrichtung zum Anschluss eines Uhrarmbandes an ein Uhrgehäuse, umfassend zwei Verriegelungselemente, welche Verriegelungselemente an einem Endbereich des Uhrarmbandes befestigbar sind, sowie entlang einer Schiebeachse entgegen einer Federkraft aus einer über die Breite des Endbereiches des Uhrarmbandes vorragenden Haltestellung an dem Uhrgehäuse zueinander in eine die Breite des Endbereiches des Uhrarmbandes nicht oder nahezu nicht überschreitende Freigabestellung für das Uhrgehäuse und aus dieser Freigabestellung in die Haltestellung mittels Federkraft auseinander verschiebbar sind, wobei die Schiebeachse quer zur Längserstreckung des Uhrarmbandes und parallel zur Bandebene ausgerichtet ist, wobei weiters die Verriegelungselemente an äußeren, gegen die Bandschmalseiten gerichteten Enden von gegeneinander translatorisch bewegbaren Schiebeelementen vorgesehen sind, die innere, d.h. innerhalb der Bandbreite liegende, Enden aufweisen, die einander gegenüberliegen, und wobei die inneren Enden der Schiebeelemente einander in Richtung der Schiebeachse übergreifen und ein Betätigungselement zwischen den beiden inneren Enden der Schiebeelemente vorgesehen ist.

Ebenso betrifft die Erfindung eine Vorrichtung zum Anschluss eines Armbandes an einen weiteren Teil gemäß den Merkmalen des Oberbegriffs von Anspruch 2.

Eine Vorrichtung zum Anschließen eines Uhrarmbandes an einen weiteren Teil, der wiederum mit einem Uhrgehäuse gelenkig verbunden ist, ist aus der US 3,908,243 A bekannt. Hierbei ist der weitere Teil als Gehäuse ausgebildet, in dem ein Verriegelungselement in Längsrichtung des Bandes verschiebbar oder um eine senkrecht zur Ebene des Bandes gerichtete Achse verschwenkbar gelagert ist. Der weitere Teil weist weiters eine Öffnung auf, in die ein Hakenelement eines am Band gelenkig angeordneten Halteteils einsetzbar ist. Nach Einsetzen des Hakens des Halteteils in die Ausnehmung des weiteren Teils ist zwischen dem Hakenteil und dem weiteren Teil eine fonnschlüssige Verbindung erzielt, die mittels des Verriegelungselements sicherbar ist, indem das Verriegelungselement gegen den Hakenteil verschoben bzw. den Hakenteil übergreifend verdreht wird. Zum Lösen des Uhrarmbandes vom weiteren am Uhrgehäuse angeordneten Teil ist das Verriegelungselement mit Betätigungselementen zum Zurückschieben bzw. zum Verdrehen ausgestattet.

Diese Konstruktion ist aufwändig und nicht leicht bedienbar, zumal das Verriegelungselement infolge der aneinander gleitenden Flächen bei dessen Betätigen nur schwierig handzuhaben ist, insbesondere bei Verschmutzungen. Weiters ist diese bekannte Vorrichtung kompliziert zusammenzubauen und daher auch kostspielig.

Aus dem Österreichischen Gebrauchsmuster 8.807 ist eine Vorrichtung bekannt, die die Nachteile einer Konstruktion gemäß der US 3,908,243 A überwindet, jedoch lässt sich die Kompaktheit der aus diesem Dokument bekannten Konstruktion insofern verbessern, als diese Konstruktion eine relativ große Länge in Richtung der Längserstreckung des Bandes benötigt.

Eine Vorrichtung der eingangs beschriebenen Art ist aus der FR 2 849 355 A1 bekannt, wobei das Betätigungselement als über Keilflächen der inneren Enden der Schiebeelemente wirkender Druckknopf ausgebildet ist, der über die von einem Armband gebildete Fläche vorragt, was leicht zu einem ungewollten Bewegen der Schiebeelemente führen kann.

Die Erfindung bezweckt die Vermeidung der aus dem einleitend genannten Stand der Technik genannten Nachteile und Schwierigkeiten und stellt sich die Aufgabe, eine Vorrichtung der eingangs beschriebenen Art dahingehend weiterzuentwickeln, dass sie einfach zu bedienen ist, sodass nicht nur ein Uhrgehäuse auch von Nicht-Uhrmachern leicht und schnell an unterschiedliche Armbänder, z.B. farblich angepasst an die Garderobe, anschließbar ist, sondern es soll die zu schaffende Vorrichtung robust und auch bei Verschmutzung voll funktionsfähig sein und ein ungewolltes Lösen der Verbindung des Bandes vom weiteren Teil verhindern. Ein Hängenbleiben an Kleidung etc. infolge vorspringender Teile soll ebenfalls vermieden werden. Zudem soll sie auch leicht herstellbar und zusammenbaubar und insbesondere kompakt sein, d.h. mit einem sehr geringen Platz auskommen, sodass sie auch für schmale und dünne und sehr flexible Bänder Verwendung finden kann.

Diese Aufgabe wird erfindungsgemäß dadurch gelöst, dass das Betätigungselement um die quer zur Längerstreckung des Bandes gerichtete Schiebeachse schwenkbar ist.

Vorzugsweise ist das Betätigungselement mit zwei Lagerachsen versehen, von denen jede durch ein inneres Ende eines der Schiebeelemente ragt.

Eine bevorzugte Variante ist dadurch gekennzeichnet, dass die inneren Enden der Schiebeelemente Nocken aufweisen, die gegen das Betätigungselement gerichtet sind, welches mit gegen diese Nocken gerichteten Stellflächen versehen ist.

Eine weitere bevorzugte Variante ist dadurch gekennzeichnet, dass zwei Federn zwischen den Schiebeelementen vorgesehen sind, wobei jede der Federn an einem äußeren Ende eines Schiebeelements und am inneren Ende des anderen Schiebeelements abgestützt ist.

Zur Sicherstellung einer einwandfreien und leichtgängigen Funktion ist eine zweckmäßige Ausführungsform dadurch gekennzeichnet, dass die Schiebeelemente mittels das jeweilige innere Ende mit dem zugehörigen äußeren Ende verbindenden Führungen aneinander geführt sind, wobei die Führung des ersten Schiebeelements am inneren Ende des zweiten Schiebeelements und die Führung des zweiten Schiebeelements am inneren Ende des ersten Schiebeelements geführt ist.

Zweckmäßig ist die Vorrichtung in einem Gehäuse vorgesehen, das entweder in einen Endbereich des Bandes einbaubar oder das an das Band an dessen Endbereich anschließbar ist, wobei vorteilhaft die Schiebeelemente Führungen aufweisen, die in Ausnehmungen des Gehäuses verschiebbar geführt sind.

Die Erfindung ist nachfolgend anhand eines Ausführungsbeispieles, das in der Zeichnung dargestellt ist, näher erläutert. Fig. 1 zeigt eine erfindungsgemäße Vorrichtung im Schrägriss im zusammengebauten Zustand, und zwar ohne Band. Die Fig. 2 und 3 zeigen das Innere dieser Vorrichtung, einmal in Haltestellung und einmal in Freigabestellung, jeweils im Schrägriss.

Fig. 1 zeigt eine erfindungsgemäße Vorrichtung im Schrägriss, wobei die beweglichen Teile der Vorrichtung in einem Gehäuse 1 angeordnet sind, welches über eine Lasche 2 an einem Band, wie einem Uhrarmband, befestigbar ist bzw. beispielweise in ein Uhrarmband eingegossen werden kann. Das Gehäuse 1 weist eine Breite B auf, die etwa der Breite des Endbereiches des Bandes entspricht. In dem Gehäuse 1 sind zwei Verriegelungselemente 3, 4 entlang einer Schiebeachse 5 entgegen der Kraft mindestens einer Feder 6 aus einer über die Breite B des Bandes vorragenden Haltestellung zueinander in eine die Breite B des Bandes nicht oder nahezu nicht überschreitende Freigabestellung und aus dieser wieder retour in die Haltstellung auseinander verschiebbar. Die Enden der Verriegelungselemente 3, 4 müssen - bei Anwendung für Uhren - in der Haltestellung in Ausnehmungen 9 von Hörnem eines Uhrgehäuses hineinragen und in der Freigabestellung dürfen die Enden der Verriegelungselemente 3, 4 die Distanz D der einander gegenüberliegenden Hörner eines Uhrgehäuses nicht überschreiten, sodass die Vorrichtung aus dem Bereich der Hörner entfernt werden kann.

Jedes der Verriegelungselemente 3, 4 ist an einem Schiebeelement 10, 11 vorgesehen, die gegeneinander translatorisch in Richtung der Schiebeachse 5 bewegbar sind. Jedes Schiebeelement 10, 11 weist ein äußeres Ende 12 und ein inneres Ende 13 auf, wobei die Schiebeelemente 10, 11 einander klammerartig übergreifen, sodass zwischen dem äußeren Ende 12 und dem inneren Ende 13 eines Schiebeelements 10, 11 ein inneres Ende 13 des anderen Schiebeelements 10, 11 zu liegen kommt. Zwischen dem äußeren Ende 12 des einen Schiebeelements 10, 11 und dem inneren Ende 13 des anderen Schiebeelements 10, 11 ist jeweils eine Feder 6, vorzugsweise eine Schraubenfeder, vorgesehen, sodass die Schiebeelemente 10, 11 durch die Federkräfte in die Haltestellung der Verriegelungselemente 3, 4, die in den Fig. 1 und 2 dargestellt ist, gedrückt werden.

Jedes der Schiebeelemente 10, 11 weist eine Führung 14 auf, die das äußere Ende 12 mit dem inneren Ende 13 starr verbindet, wobei diese Führung 14 jeweils eine Ausnehmung 15 des inneren Endes 13 des anderen Schiebeelements 10, 11 durchsetzt und so an dieser Ausnehmung 15 geführt ist. Eine weitere Führung der Schiebeelemente 10, 11 bei deren Verschieben ist durch das Gehäuse 1 gegeben. Dieses Gehäuse 1 kann jedoch direkt durch das Band ersetzt werden, in welchem Fall das Band die Schiebeelemente 10, 11 unter Bildung einer für diese Schiebeelemente 10, 11 passenden Ausnehmung zur Gänze übergreift.

Um die Verriegelungselemente 3, 4 aus der in Fig. 2 dargestellten Haltestellung in die in Fig. 3 veranschaulichte Freigabestellung zu bewegen, weisen die inneren Enden 13 der beiden Schiebeelemente 10, 11 sich in Richtung der Schiebeachse 5 erstreckende Nocken 16 auf, die gegen ein zwischen den inneren Enden 13 angeordnetes Betätigungselement 17 gerichtet sind, das mit diesen Nocken 16 in Kontakt stehende Stellflächen 18 aufweist. Das Betätigungselement 17 ist mittels eines sich etwa radial zur Schiebeachse 5 erstreckenden Handhebels 19 um die Schiebeachse 5 verschwenkbar, zu welchem Zweck das Betätigungselement 17 sich in Richtung der Schiebeachse 5 erstreckende Lagerachsen 20 aufweist, von denen sich jeweils eine durch ein inneres Ende 1 eines Schiebeelements 10, 11 erstreckt, sodass die beiden Enden 13 der Schiebeelemente die Lager für das Betätigungselement 17 bilden. Die Lagerachsen 20 des Betätigungselements 17 sind derartig lang bemessen, dass auch bei der in Fig. 3 dargestellten Freigabestellung, in der die beiden inneren Enden 13 der Schiebeelemente 10, 11 die größte Entfernung voneinander aufweisen, die Lagerachsen 20 die inneren Enden 13 noch durchragen.

Die Stellflächen 18 des Betätigungselements 17 sind derart - z.B. wendelartig - gestaltet, dass bei Verdrehen des Betätigungselements 17 um die Schiebeachse 5 die Nocken 16 der Schiebeelemente 10, 11 aus einer nahe beieinander liegenden Stellung, die in Fig. 2 dargestellt ist, in eine maximal voneinander liegende Stellung, die in Fig. 3 dargestellt ist, bewegt werden können.

Durch Betätigen des Betätigungselements 17 werden somit auch die beiden inneren Enden 13 der Schiebeelemente 10, 11 auseinander bewegt und damit ein aktives, gegen die Kräfte der beiden Federn 6 gerichtetes Zueinanderbewegen der Verriegelungselemente 3, 4, erreicht, sodass - bei Verwendung der Vorrichtung für eine Uhr - die Verriegelungselemente 3, 4 aus den Ausnehmungen 9 der Hörner des Uhrgehäuses herausgezogen werden und sich das Uhrarmband, das mit dieser Vorrichtung versehen ist, leicht und sicher vom Uhrgehäuse entfernen lässt.

Die erfindungsgemäße Vorrichtung wird vorzugsweise an Enden von Bändern befestigt, was auf beliebige Art geschehen kann - sie bildet dann einen Teil des Bandes. Auch kann diese Vorrichtung beispielsweise als Endglied eines Metallbandes ausgebildet sein, wobei es vorzugsweise an dem Metallband gelenkig befestigt ist.

## Patentansprüche

1. Vorrichtung zum Anschluss eines Uhrarmbandes an ein Uhrgehäuse, umfassend
• zwei Verriegelungselemente (3, 4), welche Verriegelungselemente (3, 4) an einem Endbereich des Uhrarmbandes befestigbar sind sowie entlang einer Schiebeachse (5) entgegen einer Federkraft aus einer über die Breite des Endbereiches des Uhrarmbandes vorragenden Haltestellung an dem Uhrgehäuse zueinander in eine die Breite des Endbereiches des Uhrarmbandes nicht oder nahezu nicht überschreitende Freigabestellung für das Uhrgehäuse und aus dieser in die Haltestellung mittels, Federkraft auseinander verschiebbar sind, wobei die Schiebeachse (5) quer zur Längserstreckung des Uhrarmbandes und parallel zur Bandebene ausgerichtet ist, wobei weiters
• die Verriegelungselemente (3, 4) an äußeren, gegen die Bandschmalseiten gerichteten Enden (12) von gegeneinander translatorisch bewegbaren Schiebeelementen (10, 11) vorgesehen sind, die innere, d.h. innerhalb der Bandbreite liegende, Enden (13) aufweisen, die einander gegenüberliegen, und wobei
• die inneren Enden (13) der Schiebeelemente (10, 11) einander in Richtung der Schiebeachse (5) übergreifen und ein Betätigungselement (17) zwischen den beiden inneren Enden (13) der Schiebeelemente (10, 11) vorgesehen ist,
**dadurch gekennzeichnet, dass** das Betätigungselement (17) um die quer zur Längerstreckung des Uhrarmbandes gerichtete Schiebeachse (5) schwenkbar ist.

2. Vorrichtung zum Anschluss eines Armbandes an einen weiteren Teil, umfassend
• zwei Verriegelungselemente (3, 4), welche Verriegelungselemente (3, 4) an einem Endbereich des Armbandes befestigbar sind sowie entlang einer Schiebeachse (5) entgegen einer Federkraft aus einer über die Breite des Endbereiches des Armbandes vorragenden Haltestellung an dem weiteren Teil zueinander in eine die Breite des Endbereiches des Armbandes nicht oder nahezu nicht überschreitende Freigabestellung für den weiteren Teil und aus dieser Freigabestellung in die Haltestellung mittels Federkraft auseinander verschiebbar sind, wobei die Schiebeachse (5) quer zur Längserstreckung des Armbandes und parallel zur Bandebene ausgerichtet ist, wobei weiters
• die Verriegelungselemente (3,4) an äußeren, gegen die Bandschmalseiten gerichteten Enden (12) von gegeneinander translatorisch bewegbaren Schiebeelementen (10, 11) vorgesehen sind, die innere, d.h. innerhalb der Bandbreite liegende, Enden (13) aufweisen, die einander gegenüberliegen, und wobei
• die inneren Enden (13) der Schiebeelemente (10, 11) einander in Richtung der Schiebeachse (5) übergreifen und ein Betätigungselement (17) zwischen den beiden inneren Enden (13) der Schiebeelemente (10, 11) vorgesehen ist,
**dadurch gekennzeichnet, dass** das Betätigungselement (17) um die quer zur Längerstreckung des Armbandes gerichtete Schiebeachse (5) schwenkbar ist.

3. Vorrichtung nach Anspruch 1 oder 2, **dadurch gekennzeichnet, dass** das Betätigungselement (17) mit zwei Lagerachsen (20) versehen ist, von denen jede durch ein inneres Ende (13) eines der Schiebeelemente (10, 11) ragt.

4. Vorrichtung nach einem der Ansprüche 1 bis 3, **dadurch gekennzeichnet, dass** die inneren Enden (13) der Schiebeelemente (10, 11) Nocken (16) aufweisen, die gegen das Betätigungselement (17) gerichtet sind, welches mit gegen diese Nocken (16) gerichteten Stellflächen (18) versehen ist.

5. Vorrichtung nach einem der Ansprüche 1 bis 4, **dadurch gekennzeichnet, dass** zwei Federn (6) zwischen den Schiebeelementen (10, 11) vorgesehen sind, wobei jede der Federn (6) an einem äußeren Ende (12) eines Schiebeelements (10, 11) und am inneren Ende (13) des anderen Schiebeelements (10, 11) abgestützt ist.

6. Vorrichtung nach einem der Ansprüche 1 bis 5, **dadurch gekennzeichnet, dass** die Schiebeelemente (10, 11) mittels das jeweilige innere Ende (13) mit dem zugehörigen äußeren Ende (12) verbindenden Führungen (14) aneinander geführt sind, wobei die Führung (14) des ersten Schiebeelements am inneren Ende des zweiten Schiebeelements und die Führung des zweiten Schiebeelements (10, 11) am inneren Ende (13) des ersten Schiebeelements (10, 11) geführt ist.

7. Vorrichtung nach einem der Ansprüche 1 bis 6, **dadurch gekennzeichnet, dass** die Vorrichtung in einem Gehäuse (1) vorgesehen ist, das entweder in einen Endbereich des Bandes einbaubar oder das an das Band an dessen Endbereich anschließbar ist.

8. Vorrichtung nach Anspruch 7, **dadurch gekennzeichnet, dass** die Schiebeelemente (10, 11) Führungen (14) aufweisen, die in Ausnehmungen des Gehäuses (1) verschiebbar geführt sind.

## Claims

1. A device for attaching a wristwatch strap at a watch case, including
• two locking elements (3,4), which locking elements (3,4) are attachable at an end area of the wristwatch strap and which are slidable along a sliding axis (5) in opposition to a spring force from a hold position projecting beyond the width of the end area of the wristwatch strap at the watch case mutually to each other into a release position not or nearly not passing the width of the end area of the wristwatch strap for the watch case and from there into the hold position apart from each other by means of spring force, wherein the sliding axis (5) is oriented transversally to the longitudinal extension of the wristwatch strap and in parallel to the strap plane, wherein further
• the locking elements (3, 4) are provided at external ends (12), which are oriented in opposition to the narrow sides of the strap, of sliding members (10, 11) movable translationally to each other, which have internal ends (13), i.e. situated within the strap width, opposing each other, and wherein
• the internal ends (13) of the sliding members (10, 11) overlap each other in the direction of the sliding axis (5) and there is provided an actuating element (17) between the two internal ends (13) of the sliding members (10, 11),
**characterized in that** the actuating element (17) is pivotable around the sliding axis (5) oriented transversally to the longitudinal extension of the wristwatch strap.

2. A device for attaching a wristwatch strap at a further part, including
• two locking elements (3,4), which locking elements (3, 4) are attachable at an end area of the wrist strap and which are slidable along a sliding axis (5) in opposition to a spring force from a hold position projecting beyond the width of the end area of the wrist strap at the further part towards each other into a release position not or nearly not passing the width of the end area of the wrist strap for the further part and from this release position into the hold position apart from each other by means of spring force, wherein the sliding axis (5) is oriented transversally to the longitudinal extension of the wrist strap and in parallel to the strap plane, wherein further
• the locking elements (3, 4) are provided at external ends (12), which are oriented in opposition to the narrow sides of the strap, of sliding members (10, 11) movable translationally to each other, which have internal ends (13), i.e. situated within the strap width, opposing each other, and wherein
• the internal ends (13) of the sliding members (10, 11) overlap each other in the direction of the sliding axis (5) and there is provided an actuating element (17) between the two internal ends (13) of the sliding members (10, 11),
**characterized in that** the actuating element (17) is pivotable around the sliding axis (5) oriented transversally to the longitudinal extension of the wrist strap.

3. A device according to claims 1 or 2, **characterized in that** the actuating element (17) is provided with two bearing shafts (20), each of which projecting through an internal end (13) of one of the sliding members (10, 11).

4. A device according to any of claims 1 to 3, **characterized in that** the internal ends (13) of the sliding members (10, 11) have cams (16), which are oriented in opposition to the actuating element (17), which is provided with platforms (18) oriented in opposition to these cams (16).

5. A device according to any of claims 1 to 4, **characterized in that** there are provided two springs (6) between the sliding members (10, 11), wherein each of the springs (6) is supported on an external end (12) of a sliding member (10, 11) and on the internal end (13) of the other sliding member (10, 11).

6. A device according to any of claims 1 to 5, **characterized in that** the sliding members (10, 11) are guided by means of guiding elements (14) connecting the respective internal end (13) with the associated external end (12) alongside each other, wherein the guiding element (14) of the first sliding member is guided at the internal end of the second sliding member and the guiding element of the second sliding member (10, 11) is guided at the internal end (13) of the first sliding member (10, 11).

7. A device according to any of claims 1 to 6, **characterized in that** the device is provided in a case (1), which is either installable into an end area of the strap or connectable with the strap at the end area thereof.

8. A device according to claim 7, **characterized in that** the sliding members (10, 11) have guiding elements (14), which are slidably guided in recesses of the case (1).

## Revendications

1. Dispositif destiné au raccordement d'un bracelet de montre sur un boîtier de montre comprenant
• deux éléments de verrouillage (3, 4), lesquels éléments de verrouillage (3, 4) peuvent être fixés à une partie terminale du bracelet de la montre ainsi que le long d'un axe de coulissement (5) à l'encontre d'une force élastique à partir d'une position de maintien sur le boîtier de montre passant au dessus de la largeur de partie terminale du bracelet de montre vers une position de libération du boîtier de montre ne dépassant pas ou ne dépassant pratiquement pas la largeur de la partie terminale du bracelet de montre, et à partir de laquelle ils peuvent être séparés l'un de l'autre par coulissement au moyen d'une force élastique vers la position de maintien, où l'axe de coulissement (5) est orienté perpendiculairement par rapport à l'allongement longitudinal du bracelet de montre et parallèlement par rapport au plan de la bracelet,
où, en outre
• les éléments de verrouillage (3, 4) sont prévus sur des éléments de coulissement (10, 11) externes, mobiles par translation l'un par rapport à l'autre vers les extrémités (12) orientées contre les parties minces du bracelet, qui présentent des extrémités (13) internes, c'est-à-dire dans un espace inférieur à la largeur du bracelet, qui sont situées l'une en face de l'autre, et où
• les extrémités (13) internes des éléments de coulissement (10, 11) se superposent dans la direction de l'axe de coulissement (5) et où un élément d'actionnement (17) est prévu entre les deux extrémités internes (13) des éléments de coulissement (10, 11),
**caractérisé en ce que** l'élément d'actionnement (17) peut être pivoté autour de l'axe de coulissement (5) orienté perpendiculairement par rapport à l'allongement longitudinal du bracelet de montre.

2. Dispositif destiné au raccordement d'un bracelet à une autre partie, comprenant
• deux éléments de verrouillage (3, 4), lesquels éléments de verrouillage (3, 4) peuvent être fixés à une partie terminale du bracelet, ainsi qu'être séparés l'un de l'autre par coulissement le long d'un axe de coulissement (5) à l'encontre d'une force élastique, à partir d'une position de maintien passant au dessus de la largeur de la partie terminale du bracelet sur une autre partie dans une position de libération pour l'autre partie ne dépassant pas ou ne dépassant pratiquement pas la largeur de la partie terminale du bracelet et être séparés l'un de l'autre par coulissement à partir de cette position de libération vers la position de maintien au moyen de la force élastique, où l'axe de coulissement (5) est orienté perpendiculairement par rapport à l'allongement longitudinal du bracelet et parallèlement par rapport au plan de la bande , où en outre
• les éléments de verrouillage (3, 4) sont prévus sur les extrémités (12) externes orientées vers les parties minces des éléments de coulissement (10, 11) pouvant être déplacés de manière translatoire l'un contre l'autre, qui présentent des extrémités (13) internes, c'est à dire situées dans l'espace inférieur à la largeur de bande, qui sont situées l'une en face de l'autre, et où
• les extrémités internes (13) des éléments de coulissement (10, 11) se chevauchent l'une l'autre en direction de l'axe de coulissement (5) et un élément d'actionnement (17) est prévu entre les deux extrémités internes (13) des éléments de coulissement (10, 11),
**caractérisé en ce que** l'élément d'actionnement (17) peut être pivoté autour de l'axe de coulissement (5) orienté perpendiculairement par rapport à l'allongement longitudinal du bracelet.

3. Dispositif selon les revendications 1 ou 2, **caractérisé en ce que** l'élément d'actionnement (17) est pourvu de deux axes de palier (20), dont chacun dépasse par une extrémité interne (13) d'un des éléments de coulissement (10, 11).

4. Dispositif selon l'une des revendications 1 à 3, **caractérisé en ce que** les extrémités internes (13) des éléments de coulissement (10, 11) présentent des cames (16), qui sont orientées à l'encontre l'élément d'actionnement (17), lequel est muni de surfaces de positionnement (18) orientées contre ces cames (16).

5. Dispositif selon l'une des revendications 1 à 4, **caractérisé en ce que** deux ressorts (6) sont prévus entre les éléments de coulissement (10, 11), où chacun des ressorts (6) est tenu sur une extrémité externe (12) d'un élément de coulissement (10, 11) et à une extrémité interne (13) de l'autre élément de coulissement (10, 11).

6. Dispositif selon l'une des revendications 1 à 5, **caractérisé en ce que** les éléments de coulissement (10, 11) sont guidés au moyen de guides (14) reliant chaque fois, l'extrémité interne (13) avec l'extrémité externe (12) correspondante, où le guide (14) du premier élément de coulissement est emmené sur l'extrémité interne du deuxième élément de coulissement et le guide du deuxième élément de coulissement (10, 11) est emmené sur l'extrémité interne (13) du premier élément de coulissement (10, 11).

7. Dispositif selon l'une des revendications 1 à 6, **caractérisé en ce que** le dispositif est prévu dans un boîtier (1), qui peut être intégré dans une partie terminale de la bande, ou qui peut être relié à la bande au niveau de sa partie terminale.

8. Dispositif selon la revendication 7, **caractérisé en ce que** les éléments de coulissement (10, 11) présentent des guides (14), qui sont emmenés en pouvant glisser dans des évidements du boîtier (1).
